# FASCICULE DE BREVET EUROPEEN

(11) **EP 4 202 571 B1**
(45) Date de publication et mention de la délivrance du brevet: **28.01.2026**
(21) Numéro de dépôt: 21217330.6
(22) Date de dépôt: 23.12.2021
(51) Int. Cl.: G04B 37/14, A44C 5/14

(54) **OBJET PORTABLE COMPORTANT UNE CARRURE DEPOURVUE DE CORNES DE FIXATION ET UN BRACELET AMOVIBLE**
TRAGBARER GEGENSTAND MIT EINEM GEHÄUSEMITTELTEIL OHNE BEFESTIGUNGSHÖRNER UND EINEM ABNEHMBAREN ARMBAND
PORTABLE OBJECT COMPRISING A MIDDLE WITHOUT ATTACHMENT LUGS AND A REMOVABLE STRAP

(43) Date de publication de la demande: 28.06.2023
(73) Titulaire: ETA SA Manufacture Horlogère Suisse, 2540 Grenchen (CH)
(72) Inventeur: SCHLICHTIG, Dohan, 4663 Aarburg (CH); SCHENK, Marc, 2525 Le Landeron (CH)
(74) Mandataire: ICB SA

(56) Documents cités:
- EP-A1- 2 322 997
- EP-B1- 0 471 834
- EP-B1- 3 455 679
- FR-A1- 2 206 060
- FR-A1- 3 021 128
- JP-A- 2000 253 913
- US-A- 1 737 246
- ANONYMOUS TIFFANIE: "Bracelet Miyuki motif �ventail avec barrettes fleurs dor�es et fermoir aimant� - Perles & Co", 6 November 2020 (2020-11-06), XP055937468, Retrieved from the Internet <URL:https://www.perlesandco.com/tutoriels/t16581-bracelet-miyuki-motif-a-ventail-avec-barrettes-fleurs-dora-es-et-fermoir-aimanta.html> [retrieved on 20220701]

## Description

### Domaine technique de l'invention

La présente invention concerne un objet portable comportant un boitier et un bracelet connecté au boitier, destiné à être porté au poignet de l'utilisateur. L'invention concerne plus particulièrement un dispositif d'attache amovible du bracelet au boitier de l'objet portable, permettant de faciliter le montage et le démontage du bracelet.

L'invention concerne plus particulièrement une montre-bracelet comportant une boîte de montre dépourvue de cornes de fixation et un bracelet connecté à ladite boîte de montre, via un dispositif d'attache amovible.

### Arrière-plan technologique

Les dispositifs d'attache permettant la fixation d'un bracelet sur une boîte de montre sont généralement assez complexes, tant par le nombre de pièces différentes qu'ils requièrent pour l'assemblage que par la complexité de ces pièces ainsi que leur difficulté de fabrication.

En particulier, les extrémités de chaque brin du bracelet ainsi que la boîte de montre doivent être spécialement conformées, usinées, pour pouvoir s'assembler. De plus le montage de ces divers éléments est assez long et par conséquent couteux.

Les dispositifs d'attache usuels sont basés sur la présence de deux cornes, ou autres éléments en saillie, ménagées sur le pourtour de la carrure de la boîte de montre, d'une barrette transversale insérée à l'extrémité d'un brin de bracelet, chaque extrémité de la barrette transversale venant s'insérer dans un orifice ménagé au niveau de chaque corne.

Ce type d'attache d'un bracelet sur une boîte de montre nécessite l'utilisation d'un outil spécifique pour l'interchangeabilité du bracelet. Par conséquent, si l'utilisateur veut changer son bracelet pour une question d'usure ou d'esthétisme, il se retrouve généralement dans l'obligation de se rendre chez un professionnel pour effectuer cette opération de remplacement. Cette opération nécessite ainsi du temps et engendre un certain coût.

D'un point de vue industriel, les cornes, ou autres éléments, venant en saillie sur le pourtour de la carrure empêchent l'automatisation de nombreuses opérations lors de la fabrication de la boîte de montre ou encore lors de la finition. Ainsi, certaines opérations nécessitent d'être réalisées manuellement afin d'éviter d'endommager les cornes ou autres éléments en saillie.

Il est connu des dispositifs d'attache permettant de faciliter l'interchangeabilité des bracelets. Toutefois, ces dispositifs d'attache sont généralement complexes à réaliser et nécessitent l'utilisation de nombreuses pièces intercalaires ou de liaison entre le brin du bracelet, l'interface de montage et la boîte de montre pour assurer à la fois le verrouillage du bracelet vis-à-vis de l'interface de montage ainsi que le verrouillage de l'interface de montage avec le boitier, comme par exemple par des ressorts, des lames, etc, tel que divulgué dans le document JP2000253913A par exemple.

De plus, les dispositifs d'attache proposant une interchangeabilité simplifiée des bracelets nécessitent d'importantes modifications de la boîte de montre et/ou du bracelet sans pour autant faciliter la méthode de fabrication de ces éléments, ce qui engendre des coûts supplémentaires lors de la fabrication.

Par conséquent, il existe un besoin pour améliorer les dispositifs d'attache amovible d'un bracelet sur une boîte de montre, et plus généralement d'un bracelet sur un objet portable, afin de remédier à au moins une des limitations connues et décrites précédemment.

### Résumé de l'invention

Dans ce contexte, l'invention a pour objectif de proposer un objet portable comportant un dispositif d'attache de conception simple, peu couteux, ne nécessitant qu'une unique pièce monobloc pour assurer le maintien du bracelet ainsi que le couplage et le verrouillage du bracelet au boitier. Ainsi, l'invention offre une solution « monobloc » facilement réalisable en grande série par des moyens de production classiques.

L'invention a également pour but de proposer un dispositif d'attache permettant un montage et un démontage simple du bracelet sur le boitier par emboitage élastique. Ainsi, l'utilisateur peut changer facilement son bracelet en cas d'usure, ou pour modifier l'esthétisme, sans faire appel à un professionnel.

L'invention a également pour but de proposer un dispositif d'attache permettant une fabrication aisée des pièces, de sorte que le bracelet et le boitier peuvent être entièrement automatisés par des moyens classiques et ne nécessitent pas d'opération de reprise manuelle du dispositif d'attache.

Le dispositif d'attache selon l'invention permet de proposer un boitier où la carrure est dépourvue de corne, et d'élément en saillie pour le montage du bracelet, ce qui permet d'avoir un boitier symétrique et facilement automatisable en production. Ainsi, la solution proposée présente des avantages économiques par rapport aux solutions de l'état de la technique plus complexes à fabriquer et nécessitant un plus grand nombre d'opérations.

A cette fin, l'invention concerne un objet portable comportant un boitier présentant une carrure dépourvue de corne de fixation et comportant deux cavités longitudinales s'étendant selon une direction longitudinale X-X, un bracelet comportant deux extrémités, chaque extrémité du bracelet coopérant avec une interface de montage configurée pour coopérer de manière amovible avec une cavité longitudinale de ladite carrure pour permettre le montage du bracelet, où l'interface de montage est monobloc et comporte :
- des moyens pour recevoir et solidariser une extrémité du bracelet ;
- des moyens d'emboitage élastique pour verrouiller axialement l'interface de montage dans ladite cavité longitudinale selon la direction longitudinale X-X ;
- des moyens pour verrouiller l'interface de montage dans ladite cavité longitudinale selon une direction transversale à la direction longitudinale

Selon l'invention, les moyens d'emboîtage élastique sont formés par au moins un clip élastique coopérant avec au moins un logement ménagé dans la cavité longitudinale.

Avantageusement, l'interface de montage est une pièce rapportée, différente du bracelet.

Outre les caractéristiques évoquées dans le paragraphe précédent, l'objet portable selon l'invention peut présenter une ou plusieurs caractéristiques complémentaires parmi les suivantes, considérées individuellement ou selon les combinaisons revendiquées dans les revendications dépendantes :
- l'interface de montage est configurée pour coopérer par glissement dans ladite cavité longitudinale de ladite carrure ;
- les moyens pour recevoir et solidariser une extrémité du bracelet sont formés par deux plaques supports espacées l'une de l'autre d'une distance permettant de positionner l'extrémité du bracelet entre les deux plaques supports ;
- les plaques supports présentent des orifices pour le passage d'un organe de solidarisation du bracelet ;
- l'extrémité du bracelet est cousue, soudée ou surmoulée aux plaques supports ;
- les moyens pour recevoir et solidariser une extrémité du bracelet sont formés par une fente recevant l'extrémité du bracelet et par des dents ou des reliefs configurés pour s'insérer et pénétrer dans la matière du bracelet afin d'assurer son verrouillage ;
- les dents ou les reliefs sont ménagés à l'intérieur de la fente ;
- les dents présentent des profils différents et/ou des orientations différentes ; avantageusement, les orientations des dents sont différentes les unes des autres ;
- la fente présente en position libre une ouverture supérieure à l'épaisseur de l'extrémité du bracelet ;
- les dimensions externes de l'interface de montage à proximité de la fente, en position libre, sont supérieures aux dimensions internes de la cavité longitudinale, l'interface de montage étant configurée pour se comprimer élastiquement pour réduire l'ouverture de la fente lors de son insertion dans la cavité longitudinale ;
- les moyens d'emboitage élastique sont formés par deux clips élastiques situés aux extrémités longitudinales de l'interface de montage, les deux clips élastiques étant configurés pour coopérer avec deux logements d'extrémités ménagés au niveau de la cavité longitudinale ;
- les moyens d'emboitage élastique sont formés par un clip élastique central configuré pour coopérer avec un logement central ménagé au niveau de la cavité longitudinale ;
- les moyens d'emboitage élastiques sont configurés pour être réversibles et permettre le déverrouillage de la position axiale de l'interface de montage sans endommagement d'un des éléments constituant l'interface de montage ;
- les moyens pour verrouiller l'interface de montage dans ladite cavité longitudinale selon une direction transversale à la direction longitudinale X-X sont formés par une surface d'appui coopérant avec une portion en contredépouille ou une surface d'arrêt complémentaire de la cavité longitudinale ;
- l'interface de montage est en matière polymère ou en matière métallique ;
- la carrure du boitier est en thermoplastique, préférentiellement en polyamide 11 ;
- la cavité longitudinale est débouchante de sorte que l'interface de montage est insérable indifféremment par une première extrémité ou par une deuxième extrémité de la cavité ;
- les cavités longitudinales s'étendent sur deux segments circulaires de la carrure situés à 6h et à 12h.

Avantageusement, l'objet portable est une montre bracelet.

### Brève description des figures

Les buts, avantages et caractéristiques de la présente invention apparaîtront à la lecture de la description détaillée ci-dessous faisant référence aux figures suivantes :
- la figure 1 représente une vue en perspective d'un premier exemple de réalisation d'un objet portable selon l'invention ;
- la figure 2 représente une vue éclatée du premier exemple de réalisation d'un objet portable illustré à la figure 1 ;
- la figure 3 représente une vue en perspective d'un deuxième exemple de réalisation d'un objet portable selon l'invention ;
- la figure 4 représente une vue éclatée du deuxième exemple de réalisation d'un objet portable illustré à la figure 3 ;
- la figure 5 représente une vue en perspective d'un troisième exemple de réalisation d'une interface de montage d'un bracelet selon l'invention.

Dans toutes les figures, les éléments communs portent les mêmes numéros de référence sauf précision contraire.

### Description détaillée de l'invention

La figure 1 représente une vue en perspective d'un premier exemple de réalisation d'un objet portable 1 selon l'invention.

La figure 2 représente une vue éclatée du premier exemple de réalisation d'un objet portable 1 illustré à la figure 1, afin de visualiser les différents éléments constituant le système d'attache du bracelet.

Dans la présente demande, l'objet portable 1 prend la forme d'une pièce d'horlogerie, telle qu'une montre bracelet destinée à être portée au poignet de l'utilisateur. On comprendra également que l'objet portable 1 peut être, par exemple, un podomètre, un cardio-fréquencemètre, ou tout autre objet portable destiné à être porté par l'intermédiaire d'un bracelet, par exemple au niveau du poignet.

L'objet portable 1 comporte un boitier 20, destiné à recevoir par exemple un mouvement d'horlogerie (non représenté ici pour des raisons de clarté). Le mouvement d'horlogerie porte et entraine des moyens d'affichage d'une information, par exemple l'heure courante.

Le boitier 20 est constitué d'une carrure 21 fermée par un fond en partie inférieure et par une glace en partie supérieure (non représentés). Le boitier 20 peut également comporter une lunette (non représentée) montée sur la carrure 21 et pouvant porter la glace, la lunette pouvant être rotative ou non.

Le boitier 20 illustré à titre d'exemple est de forme générale circulaire. Toutefois, le boitier 20 peut présenter d'autres formes d'exécution connues sans sortir du contexte de l'invention.

La carrure 21 est dépourvue de cornes de fixation et comporte à la place deux cavités longitudinales 110 (une seule cavité longitudinale étant visible sur les figures 1 et 2) formant une première partie du système d'attache 100 d'un bracelet 30. Les cavités longitudinales 110 sont configurées pour recevoir chaque extrémité 31 du bracelet 30, et plus particulièrement pour recevoir une interface de montage 200 solidaire d'une extrémité 31 du bracelet 30, l'interface de montage 200 formant la deuxième partie du système d'attache 100 du bracelet 30.

Chaque cavité longitudinale 110 ménagée dans la carrure 21 forme une glissière de montage s'étendant le long d'une direction longitudinale X-X.

A cet effet, la cavité longitudinale 110 présente une forme adaptée pour assurer une liaison glissière le long de la direction longitudinale X-X et pour bloquer les autres degrés de liberté, notamment selon une direction transversale à la direction longitudinale X-X.

Chaque cavité longitudinale 110 est configurée pour coopérer avec une interface de montage 200 complémentaire, de manière à assurer un montage rapide, simple et amovible du bracelet 30.

Chaque cavité longitudinale 110 est configurée pour recevoir par glissement l'interface de montage 200 ainsi que pour assurer un guidage en translation de l'interface de montage 200, le long de la direction longitudinale X-X, jusqu'à atteindre une position de verrouillage.

Les cavités longitudinales 110 sont réalisées au niveau de deux portions de fixation, opposées l'une à l'autre, situées de part et d'autre d'un cadran (non représenté), et avantageusement localisées à 6h et à 12h.

Les cavités longitudinales 110 s'étendent sur deux segments circulaires de la carrure 21, situés à 6h et à 12h.

Chaque cavité longitudinale 110 est débouchante, c'est-à-dire qu'elle est ouverte au niveau d'une première extrémité et d'une deuxième extrémité, de sorte qu'il est possible d'introduire et de retirer chaque interface de montage 200, solidaire du bracelet 30, aussi bien par la première extrémité que par la deuxième extrémité de la cavité longitudinale 110, c'est-à-dire par l'extrémité située côté couronne (coté 3h) ou par l'extrémité située du côté opposé à la couronne (côté 9h).

Le bracelet 30 se présente sous la forme de deux brins 32 (un seul étant représenté) reliés l'un à l'autre par un dispositif de fermeture (non représenté), par exemple un fermoir, une boucle déployante ou encore tout autre élément ad-hoc permettant de réaliser cette fonction d'attache des deux brins 32 du bracelet 30 autour du poignet de l'utilisateur.

Selon une variante de réalisation, le bracelet 30 est monobrin.

Le bracelet 30 est préférentiellement souple.

L'interface de montage 200 est une pièce monobloc permettant d'assurer plusieurs fonctions.

L'interface de montage 200 comporte notamment des moyens pour assurer la solidarisation de manière réversible du bracelet 30 au boitier 20 et présente des moyens permettant de faciliter le démontage du bracelet et donc son interchangeabilité par l'utilisateur.

A cet effet, l'interface de montage 200 comporte des moyens 210 pour recevoir et solidariser une extrémité 31 du bracelet 30.

Dans ce premier exemple de réalisation, les moyens 210 pour recevoir et solidariser une extrémité 31 du bracelet 30 sont formés par deux plaques supports 211, 212 espacées l'une de l'autre, d'une distance permettant de positionner l'extrémité 31 du bracelet 30 entre les deux plaques supports 211, 212. Ainsi l'extrémité 31 du bracelet 30 se trouve bordée par les deux plaques supports 211, 212 de l'interface de montage 200.

Plus particulièrement, les moyens 210 pour recevoir et solidariser une extrémité 31 du bracelet 30 sont formés par une première plaque support supérieure 211 et par une deuxième plaque support inférieure 212. Les deux plaques supports 211, 212 sont de préférence parallèles et s'étendent selon la direction longitudinale du brin 32 du bracelet 30.

Avantageusement, la distance séparant les deux plaques supports 211, 212 est légèrement inférieure à l'épaisseur du brin 32 au niveau de son extrémité 31, de manière à permettre le positionnement du bracelet 30 entre les deux plaques supports 211, 212, tout en assurant un pré-maintien du brin 32. Une telle configuration permet de faciliter l'opération de solidarisation du brin 32 sur l'interface de montage 200.

Les plaques supports 211, 212 présentent une pluralité d'orifices 213 pour le passage ou l'accroche d'un ou plusieurs organes de solidarisation du bracelet 30. Le ou les organes de solidarisation du bracelet 30 sont choisis en fonction de la matière du brin 32 du bracelet 30 (par exemple en cuir, en thermoplastique élastique, en tissu, etc.).

Ainsi, à titre d'exemple, l'extrémité 31 du bracelet 30 peut être cousue, soudée au niveau des orifices 213 ou encore directement surmoulée à l'interface de montage 200.

L'interface de montage 200 comporte également des moyens d'emboitage élastique 220 pour verrouiller axialement l'interface de montage 200 dans ladite cavité longitudinale 110 selon la direction longitudinale X-X.

Les moyens d'emboitage élastique 220 sont formés par deux clips élastiques 221, 222 situés aux extrémités longitudinales de l'interface de montage 200. Les deux clips élastiques 221, 222 sont configurés pour coopérer avec deux logements d'extrémités 116, 117 prévus au niveau de la cavité longitudinale 110 pour bloquer et verrouiller la position axiale de l'interface de montage 200, et donc du bracelet 30, le long de la direction longitudinale X-X.

Les deux clips élastiques 221, 222 sont symétriques et sont configurés pour pouvoir être comprimés à l'intérieur de la cavité longitudinale 110 lors du montage.

Les deux clips élastiques 221, 222 sont configurés pour retrouver leur position libre (non comprimée) au niveau des logements d'extrémité 116, 117 de la cavité longitudinale 110 par retour élastique. Lorsque les clips élastiques 221, 222 sont en position libre dans les logements d'extrémité 116, 117, les déplacements axiaux de l'interface de montage 200, selon la direction longitudinale X-X, sont bloqués.

A cet effet, chaque clip élastique 221, 222 comporte une face d'appui 223 ménagée sensiblement perpendiculairement à la direction longitudinale X-X, et configurée pour venir en butée contre une paroi latérale des logements d'extrémités 116, 117 de la cavité longitudinale 110.

L'interface de montage 200 comporte en outre des moyens 230 pour verrouiller l'interface de montage 200 selon une direction transversale à la direction longitudinale X-X.

Dans l'exemple de réalisation illustré, cette direction transversale au niveau de la cavité longitudinale 110 s'apparente à une direction radiale par rapport au centre du boitier.

Les moyens 230 pour verrouiller l'interface de montage 200 selon une direction transversale à la direction longitudinale X-X sont formés par une surface d'appui frontale 224 de l'interface de montage 200 coopérant avec une portion en contre dépouille de la cavité longitudinale 110.

Dans ce premier exemple de réalisation, l'interface de montage 200 est avantageusement réalisée en matière polymère, préférentiellement en matière thermoplastique.

Dans ce premier exemple de réalisation, l'interface de montage 200 est fabriquée, par exemple, par un procédé d'injection.

Pour réaliser le démontage du bracelet 30, l'utilisateur vient contraindre un des clips élastiques 221, 222 de l'interface de montage 200, en fonction du sens de démontage choisi, de manière à le déformer élastiquement jusqu'à atteindre une position comprimée permettant de dégager le clip élastique 221, 222 du logement d'extrémité 116, 117 correspondant. Une fois que le clip élastique 221, 222 est dégagé du logement d'extrémité 116, 117, l'utilisateur peut démonter le bracelet 30 en coulissant l'interface de montage 200 en dehors de la cavité longitudinale 110.

Les clips élastiques 221, 222 situés aux extrémités de l'interface de montage 200 sont facilement atteignables par l'utilisateur puisqu'ils forment le prolongement de la surface externe de la carrure 21. Ainsi, l'utilisateur peut interagir avec les clips élastiques 221, 222 simplement avec son doigt, son ongle ou encore un outil rudimentaire facilement à portée de l'utilisateur, tel qu'un stylo, un trombone, une agrafe, pour procéder au démontage du bracelet.

La figure 3 représente une vue en perspective d'un deuxième exemple de réalisation d'un objet portable 2 selon l'invention.

La figure 4 représente une vue éclatée du deuxième exemple de réalisation de l'objet portable 2 illustré à la figure 3, afin de visualiser les différents éléments constituant le système d'attache 100' du bracelet 30.

Dans ce deuxième exemple de réalisation, l'objet portable 2 est identique à l'objet portable 1 décrit précédemment à l'exception des caractéristiques qui vont être décrites.

Dans ce deuxième exemple de réalisation, l'interface de montage 300 est réalisée en matière métallique et est fabriquée par exemple par étampage.

L'interface de montage 300 comporte des moyens 310 pour recevoir et solidariser une extrémité 31 du bracelet 30 formés ici par une fente 311 permettant l'introduction de l'extrémité 31 du brin 32 du bracelet 30 et par des dents 312 configurées pour s'insérer et pénétrer dans la matière du brin 32 du bracelet 30 afin d'assurer son verrouillage.

Les dents 312 sont dirigées vers l'intérieur de la fente 311 et s'étendent en direction du brin 32.

Avantageusement, l'interface de montage 300 comporte quatre dents 312 reparties à l'intérieur de la fente 311.

Les dents 312 présentent un profil facilitant l'insertion et pénétration dans la matière du brin 32 du bracelet 30.

Avantageusement, les dents 312 présentent des profils différents et/ou des orientations différentes de manière à optimiser le blocage des déplacements longitudinaux et transversaux du brins 32 à l'intérieur de la fente 311.

Avantageusement, chaque dents 312 présente une orientation différente des autres dents de manière à optimiser le blocage des déplacements longitudinaux et transversaux du brins 32.

L'interface de montage 300 comporte des moyens d'emboitage élastique 320 pour verrouiller axialement l'interface de montage 300 dans la cavité longitudinale 120. Les moyens d'emboitage élastique 320 sont formés ici par un unique clip élastique central 321 configuré pour coopérer avec un logement central 126 de la cavité longitudinale 120 prévu à cet effet.

Le clip élastique central 321 est configuré pour être comprimé lors de l'introduction de l'interface de montage 300 dans la cavité longitudinale 120.

Le clip élastique central 321 est configuré pour retrouver sa position libre une fois que le clip élastique 321 est en regard du logement central 126, assurant ainsi le verrouillage axial de l'interface de montage 300.

Pour réaliser le démontage de l'interface de montage 300, le boitier 20 comporte une lumière accessible depuis l'extérieur du boitier par l'utilisateur. Cette lumière communique avec le logement central 126 de la cavité longitudinale 120. La lumière est configurée pour permettre l'introduction d'un outil rudimentaire et facilement à la portée de l'utilisateur, tel que par exemple l'extrémité d'un trombone, d'une agrafe, afin de pouvoir contraindre le clip élastique central 321 de l'interface de montage 300 de manière à le déformer élastiquement jusqu'à atteindre une position comprimée autorisant le démontage de l'interface de montage 300.

L'interface de montage 300 comporte en outre des moyens 330 pour verrouiller l'interface de montage 300 selon une direction transversale à la direction longitudinale X-X. Les moyens 330 pour verrouiller l'interface de montage 300 selon une direction transversale sont formés par des surfaces d'appui frontales 331, 332 coopérant avec des faces d'appuis complémentaires ménagées dans la cavité longitudinale 120.

La figure 5 représente une vue en perspective d'un troisième exemple de réalisation d'une interface de montage 400 selon l'invention.

Dans ce troisième exemple de réalisation, l'interface de montage 400 est avantageusement réalisée en matière polymère, préférentiellement en matière thermoplastique.

L'interface de montage 400 est fabriquée, par exemple, par un procédé d'injection.

L'interface de montage 400 comporte des moyens 410 pour recevoir et solidariser une extrémité 31 du bracelet 30, qui sont formés ici par une fente 411 permettant l'introduction de l'extrémité 31 du brin 32 du bracelet 30 et par des reliefs 412 configurés pour s'insérer et pénétrer dans la matière du brin 32 du bracelet 30. Les différents reliefs 412 sont avantageusement répartis à l'intérieur de la fente 411.

Avantageusement, l'ouverture de la fente 411 est légèrement supérieure à l'épaisseur de l'extrémité 31 du brin 32 du bracelet 30, de manière à faciliter l'insertion de l'extrémité 31 du brin 32 à l'intérieur de la fente 411.

Les dimensions extérieures de l'interface de montage 400 à proximité de la fente 411, sont également légèrement supérieures aux dimensions internes de la cavité longitudinale de sorte que l'interface de montage 400 se retrouve comprimée dans la cavité longitudinale, ce qui a pour effet de réduire l'ouverture de la fente 411, de venir pincer le brin 32 du bracelet 30 au niveau de la fente 411, et d'introduire davantage les reliefs 412 dans la matière du brin 32. Ainsi, le brin 32 est maintenu solidaire de l'interface de montage 400 une fois en position dans la cavité longitudinale.

Dans cet exemple de réalisation, le bracelet 30 est avantageusement démontable de l'interface de montage 400 si besoin.

L'interface de montage 400 comporte des moyens d'emboitage élastique 420 pour verrouiller axialement l'interface de montage 400 dans la cavité longitudinale. Les moyens d'emboitage élastique 420 sont formés ici par un unique clip élastique central 421 configuré pour coopérer avec un logement central de la cavité longitudinale prévu à cet effet.

Le clip élastique central 421 est configuré pour être comprimé lors de l'introduction de l'interface de montage 400 dans la cavité longitudinale et pour retrouver sa position libre une fois que le clips élastique central 421 est positionné en regard du logement central de la cavité longitudinale.

Pour réaliser le démontage de l'interface de montage 400, le boitier 20 comporte une lumière accessible depuis l'extérieur du boitier. Cette lumière communique avec le logement central de la cavité longitudinale. La lumière est configurée pour permettre l'introduction d'un outil rudimentaire et facilement à la portée de l'utilisateur, tel que par exemple l'extrémité d'un trombone, d'une agrafe, afin de pouvoir contraindre le clip élastique central 421 et de venir le déformer élastiquement jusqu'à atteindre une position comprimée autorisant le démontage de l'interface de montage 400.

L'interface de montage 400 comporte en outre des moyens 430 pour verrouiller l'interface de montage 400 selon une direction transversale à la direction longitudinale X-X. Les moyens 430 pour verrouiller l'interface de montage 400 selon une direction transversale sont formés par des surfaces d'appui externes 431, 432 coopérant avec une portion en contredépouille de la cavité longitudinale afin d'assurer le blocage de l'interface de montage 400 selon la direction transversale.

L'interface de montage 200, 300, 400 selon l'invention permet de réaliser un montage rapide par emboitement élastique du bracelet 30, de manière réversible, en opposition à un système par emboitement élastique, dit irréversible, nécessitant la destruction ou la détérioration de l'interface de montage pour le démontage du bracelet 30 du boitier 20.

L'interface de montage 200, 300, 400 permet de réaliser une liaison amovible stable du bracelet, notamment par une liaison glissière assurant une bonne stabilité de l'interface de montage dans la cavité longitudinale.

Dans la présente invention, la carrure 21 du boitier 20 ne comporte aucun élément en saillie pour la fixation du bracelet 30. De ce fait, la fabrication du boitier 20 peut être réalisée intégralement de manière automatisée.

A titre d'exemple, la carrure 21 est réalisée en matière métallique ou en polymère. Avantageusement, la carrure 21 est réalisée en thermoplastique. A titre d'exemple, la carrure 21 peut être réalisée en polyamide 11, également appelé polyundécanamide ou nylon 11.

La carrure 21 est avantageusement une carrure monobloc. Toutefois, il est également envisagé de réaliser une carrure assemblée à partir de plusieurs pièces fabriquées séparément.

Avantageusement, la carrure en polymère est une carrure monobloc réalisée par injection.

L'objet portable selon l'invention ainsi que le système d'attache du bracelet tel que décrit dans la présente demande permet de faciliter grandement le procédé de production du boitier, puisque celui-ci est dépourvu de cornes de fixation et est entièrement symétrique. Ainsi, la fabrication du boitier et de l'interface de montage peuvent être automatisées. Les coûts de fabrication d'un tel ensemble et d'un tel objet portable sont en conséquence diminués, notamment par l'absence d'opération de reprise au niveau du boitier et par l'utilisation d'une unique pièce d'interface pour la fixation du bracelet.

De plus, l'interface de montage selon l'invention permet de simplifier l'interchangeabilité des bracelets, ce qui permet de pouvoir renouveler facilement son bracelet en cas d'usure, ou de modifier l'esthétisme, avec une manipulation simple et sans endommagement de l'interface de montage ou du boitier lors du désassemblage du bracelet.

L'invention a été décrite avec une forme particulière d'exécution de la carrure et des interfaces de montage. Toutefois, il est évident que d'autres formes d'exécution, ainsi que celles dérivant de celles décrites, sont envisagées.

## Revendications

1. Objet portable (1, 2) comportant un boitier (20) présentant une carrure (21) dépourvue de corne de fixation et comportant deux cavités longitudinales (110, 120) ménagées dans la carrure (21) s'étendant selon une direction longitudinale (X-X), un bracelet (30) comportant deux extrémités (31), chaque extrémité (31) du bracelet (30) coopérant avec une interface de montage (200, 300, 400) configurée pour coopérer de manière amovible avec une cavité longitudinale (110, 120) de ladite carrure (21) pour permettre le montage du bracelet (30), l'interface de montage (200, 300, 400) étant monobloc et comportant :
- des moyens (210, 310, 410) pour recevoir et solidariser une extrémité (31) du bracelet (30) ;
- des moyens d'emboitage élastique (220, 320, 420) pour verrouiller axialement l'interface de montage (200, 300, 400) dans ladite cavité longitudinale (110, 120) selon la direction longitudinale (X-X) ;
- des moyens (230, 330, 430) pour verrouiller l'interface de montage (200, 300, 400) dans ladite cavité longitudinale (110, 120) selon une direction transversale à la direction longitudinale (X-X), **caractérisé en ce que** les moyens d'emboîtage élastique sont formés par au moins un clip élastique coopérant avec au moins un logement ménagé dans la cavité longitudinale.

2. Objet portable (1, 2) selon la revendication précédente **caractérisé en ce que** ladite interface de montage (200, 300, 400) est configurée pour coopérer par glissement dans ladite cavité longitudinale (110, 120) de ladite carrure (21).

3. Objet portable (1) selon l'une des revendications précédentes **caractérisé en ce que** les moyens (210) pour recevoir et solidariser une extrémité (31) du bracelet (30) sont formés par deux plaques supports (211, 212) espacées l'une de l'autre d'une distance permettant de positionner l'extrémité (31) du bracelet (30) entre les deux plaques supports (211, 212).

4. Objet portable (1) selon la revendication précédente **caractérisé en ce que** lesdites plaques supports (211, 212) présentent des orifices (213) pour le passage d'un organe de solidarisation du bracelet (30).

5. Objet portable (1) selon l'une des revendications 3 à 4 **caractérisé en ce que** l'extrémité (31) du bracelet (30) est cousue, soudée ou surmoulée aux plaques supports (211, 212).

6. Objet portable (2) selon l'une des revendications 1 à 2 **caractérisé en ce que** les moyens (310, 410) pour recevoir et solidariser une extrémité (31) du bracelet (30) sont formés par une fente (311, 411) recevant l'extrémité (31) du bracelet (30) et par des dents (312) ou des reliefs (412) configurés pour s'insérer et pénétrer dans la matière du bracelet (30) afin d'assurer son verrouillage.

7. Objet portable (2) selon la revendication 6 **caractérisé en ce que** les dents (312) ou les reliefs (412) sont ménagés à l'intérieur de la fente (311, 411).

8. Objet portable (2) selon l'une des revendications 6 à 7 **caractérisé en ce que** les dents (312) présentent des profils différents et/ou des orientations différentes.

9. Objet portable (1, 2) selon l'une des revendications 6 à 7 **caractérisé en ce que** la fente (411) présente, en position libre, une ouverture supérieure à l'épaisseur de l'extrémité (31) du bracelet (30).

10. Objet portable (1, 2) selon la revendication 9 **caractérisé en ce que** les dimensions externes de l'interface de montage (400) à proximité de la fente (411), en position libre, sont supérieures aux dimensions internes de la cavité longitudinale, l'interface de montage (400) étant configurée pour se comprimer élastiquement pour réduire l'ouverture de la fente (411) lors de son insertion dans la cavité longitudinale.

11. Objet portable (1) selon l'une des revendications 1 à 10 **caractérisé en ce que** les moyens d'emboitage élastique (220) sont formés par deux clips élastiques (221, 222) situés aux extrémités longitudinales de l'interface de montage (200), les deux clips élastiques (221, 222) étant configurés pour coopérer avec deux logements d'extrémités (116, 117) ménagés au niveau de la cavité longitudinale (110).

12. Objet portable (2) selon l'une des revendications 1 à 10 **caractérisé en ce que** les moyens d'emboitage élastique (320, 420) sont formés par un clip élastique central (321, 421) configuré pour coopérer avec un logement central (126) ménagé au niveau de la cavité longitudinale (120).

13. Objet portable (2) selon l'une des revendications 1 à 12, **caractérisé en ce que** les moyens d'emboitage élastiques (220, 320, 420) sont configurés pour être réversibles et permettre le déverrouillage de la position axiale de l'interface de montage (220, 320, 420) sans endommagement d'un des éléments constituant l'interface de montage (220, 320, 420).

14. Objet portable (1, 2) selon l'une des revendications 1 à 13 **caractérisé en ce que** les moyens (230, 330, 430) pour verrouiller l'interface de montage (200, 300, 400) dans ladite cavité longitudinale (110, 120) selon une direction transversale à la direction longitudinale (X-X) sont formés par une surface d'appui (224, 331, 332, 431, 432) coopérant avec une portion en contredépouille ou une surface d'arrêt complémentaire de la cavité longitudinale (110, 120).

15. Objet portable (1, 2) selon l'une des revendications 1 à 14 **caractérisé en ce que** l'interface de montage (200, 300, 400) est en matière polymère ou en matière métallique.

16. Objet portable (1, 2) selon l'une des revendications précédentes, **caractérisé en ce que** la carrure (21) du boitier (20) est en thermoplastique, préférentiellement en polyamide 11.

17. Objet portable (1, 2) selon l'une des revendications précédentes, **caractérisé en ce que** la cavité longitudinale (110, 120) est débouchante de sorte que l'interface de montage (200, 300, 400) est insérable indifféremment par une première extrémité ou par une deuxième extrémité de la cavité longitudinale (110, 120).

18. Objet portable (1, 2) selon l'une des revendications précédentes, **caractérisé en ce que** les cavités longitudinales (110, 120) s'étendent sur deux segments circulaires de la carrure (21) situés à 6h et à 12h.

19. Objet portable (1, 2) selon l'une des revendications précédentes, **caractérisé en ce que** l'objet portable est une montre bracelet.

## Patentansprüche

1. Tragbarer Gegenstand (1, 2), umfassend ein Gehäuse (20) mit einem Mittelteil (21) ohne Befestigungshörner und umfassend zwei Längshohlräume (110, 120) in dem Mittelteil (21), die sich in einer Längsrichtung (X-X) erstrecken, ein Armband (30) mit zwei Enden (31), wobei jedes Ende (31) des Armbands (30) in eine Befestigungsschnittstelle (200, 300, 400) eingreift, die dazu eingerichtet ist, lösbar in einen Längshohlraum (110, 120) in dem Mittelteil (21) einzugreifen, um ein Befestigen des Armbands (30) zu ermöglichen, wobei die Befestigungsschnittstelle (200, 300, 400) einstückig hergestellt ist und umfasst:
- Mittel (210, 310, 410) für ein Aufnehmen und Befestigen eines Endes (31) des Armbands (30);
- elastische Einschalungsmittel (220, 320, 420) für ein axiales Verschrauben der Befestigungsschnittstelle (200, 300, 400) in dem Längshohlraum (110, 120) in der Längsrichtung (X-X);
- Mittel (230, 330, 430) für ein Verschrauben der Befestigungsschnittstelle (200, 300, 400) in dem Längshohlraum (110, 120) in einer Richtung quer zu der Längsrichtung (X-X), **dadurch gekennzeichnet, dass** die elastischen Einschalungsmittel durch mindestens eine elastische Klammer gebildet sind, die in mindestens einen in dem Längshohlraum vorgesehenen Sitz eingreift.

2. Tragbarer Gegenstand (1, 2) nach dem vorhergehenden Anspruch, **dadurch gekennzeichnet, dass** die Befestigungsschnittstelle (200, 300, 400) dazu eingerichtet ist, durch Gleiten in den Längshohlraum (110, 120) in den Mittelteil (21) einzugreifen.

3. Tragbarer Gegenstand (1) nach einem der vorhergehenden Ansprüche, **dadurch gekennzeichnet, dass** die Mittel (210) für ein Aufnehmen und Befestigen eines Endes (31) des Armbands (30) durch zwei Auflageplatten (211, 212) gebildet sind, die um einen Abstand voneinander beabstandet sind, der ermöglicht, das Ende (31) des Armbands (30) zwischen den zwei Auflageplatten (211, 212) zu positionieren.

4. Tragbarer Gegenstand (1) nach dem vorhergehenden Anspruch, **dadurch gekennzeichnet, dass** die Auflageplatten (211, 212) Öffnungen (213) aufweisen, durch die ein Organ für ein Befestigen des Armbands (30) eingeführt werden kann.

5. Tragbarer Gegenstand (1) nach einem der Ansprüche 3 bis 4, **dadurch gekennzeichnet, dass** das Ende (31) des Armbands (30) an die Auflageplatten (211, 212) angenäht, angelötet oder angeformt ist.

6. Tragbarer Gegenstand (2) nach einem der Ansprüche 1 bis 2, **dadurch gekennzeichnet, dass** die Mittel (310, 410) für ein Aufnehmen und Befestigen eines Endes (31) des Armbands (30) durch einen Schlitz (311, 411), der das Ende (31) des Armbands (30) aufnimmt, und durch Zähne (312) oder Reliefs (412) gebildet sind, die dazu eingerichtet sind, in das Material des Armbands (30) eingeführt zu werden und einzudringen, um dessen Verriegelung zu gewährleisten.

7. Tragbarer Gegenstand (2) nach Anspruch 6, **dadurch gekennzeichnet, dass** die Zähne (312) oder Reliefs (412) innerhalb des Schlitzes (311, 411) angeordnet sind.

8. Tragbarer Gegenstand (2) nach einem der Ansprüche 6 bis 7, **dadurch gekennzeichnet, dass** die Zähne (312) unterschiedliche Profile und/oder unterschiedliche Ausrichtungen aufweisen.

9. Tragbarer Gegenstand (1, 2) nach einem der Ansprüche 6 bis 7, **dadurch gekennzeichnet, dass** der Schlitz (411) in der freien Position eine Öffnung aufweist, die größer ist als die Dicke des Endes (31) des Armbands (30).

10. Tragbarer Gegenstand (1, 2) nach Anspruch 9, **dadurch gekennzeichnet, dass** die Außenabmessungen der Befestigungsschnittstelle (400) in der Nähe des Schlitzes (411) in der freien Position größer sind als die Innenabmessungen des Längshohlraums, wobei die Befestigungsschnittstelle (400) dazu eingerichtet ist, elastisch komprimiert zu werden, um die Öffnung des Schlitzes (411) zu verringern, wenn sie in den Längshohlraum eingeführt wird.

11. Tragbarer Gegenstand (1) nach einem der Ansprüche 1 bis 10, **dadurch gekennzeichnet, dass** die elastischen Einschalungsmittel (220) durch zwei elastische Klammern (221, 222) gebildet sind, die sich an den Längsenden der Befestigungsschnittstelle (200) befinden, wobei die zwei elastischen Klammern (221, 222) dazu eingerichtet sind, in die zwei Endsitze (116, 117) in dem Längshohlraum (110) einzugreifen.

12. Tragbarer Gegenstand (2) nach einem der Ansprüche 1 bis 10, **dadurch gekennzeichnet, dass** die elastischen Einschalungsmittel (320, 420) durch eine zentrale elastische Klammer (321, 421) gebildet sind, die dazu eingerichtet ist, in einen zentralen Sitz (126) in dem Längshohlraum (120) einzugreifen.

13. Tragbarer Gegenstand (2) nach einem der Ansprüche 1 bis 12, **dadurch gekennzeichnet, dass** die elastischen Einschalungsmittel (220, 320, 420) dazu eingerichtet sind, umkehrbar zu sein und ein Entriegeln der axialen Position der Befestigungsschnittstelle (220, 320, 420) ohne Beschädigung eines der die Befestigungsschnittstelle (220, 320, 420) bildenden Elemente zu ermöglichen.

14. Tragbarer Gegenstand (1, 2) nach einem der Ansprüche 1 bis 13, **dadurch gekennzeichnet, dass** die Mittel (230, 330, 430) für ein Verriegeln der Befestigungsschnittstelle (200, 300, 400) in dem Längshohlraum (110, 120) in einer Richtung quer zu der Längsrichtung (X-X) durch eine Lagerfläche (224, 331, 332, 431, 432) gebildet sind, die in einen hinterschnittenen Abschnitt oder eine Gegenanschlagfläche des Längshohlraums (110, 120) eingreift.

15. Tragbarer Gegenstand (1, 2) nach einem der Ansprüche 1 bis 14, **dadurch gekennzeichnet, dass** die Befestigungsschnittstelle (200, 300, 400) aus Polymermaterial oder aus Metallmaterial hergestellt ist.

16. Tragbarer Gegenstand (1, 2) nach einem der vorhergehenden Ansprüche, **dadurch gekennzeichnet, dass** der Mittelteil (21) des Gehäuses (20) aus thermoplastischem Kunststoff, bevorzugt aus Polyamid 11, hergestellt ist.

17. Tragbarer Gegenstand (1, 2) nach einem der vorhergehenden Ansprüche, **dadurch gekennzeichnet, dass** der Längshohlraum (110, 120) offen ist, sodass die Befestigungsschnittstelle (200, 300, 400) entweder von einem ersten Ende oder einem zweiten Ende des Längshohlraums (110, 120) aus eingesetzt werden kann.

18. Tragbarer Gegenstand (1, 2) nach einem der vorhergehenden Ansprüche, **dadurch gekennzeichnet, dass** sich die Längshohlräume (110, 120) über zwei kreisförmige Segmente des Mittelteils (21) erstrecken, die bei 6 Uhr und bei 12 Uhr angeordnet sind.

19. Tragbarer Gegenstand (1, 2) nach einem der vorhergehenden Ansprüche, **dadurch gekennzeichnet, dass** der tragbare Gegenstand eine Armbanduhr ist.

## Claims

1. A portable object (1, 2) comprising a case (20) with a middle (21) devoid of fastening horns and comprising two longitudinal cavities (110, 120) in the middle (21) extending in a longitudinal direction (X-X), a wristlet (30) comprising two ends (31), each end (31) of the wristlet (30) engaging with a mounting interface (200, 300, 400) configured to removably engage with a longitudinal cavity (110, 120) in said middle (21) to enable the wristlet (30) to be mounted, the mounting interface (200, 300, 400) being made in one piece and comprising:
- means (210, 310, 410) for receiving and securing one end (31) of the wristlet (30);
- resilient casing means (220, 320, 420) for axially bolting the mounting interface (200, 300, 400) in said longitudinal cavity (110, 120) in the longitudinal direction (X-X);
- means (230, 330, 430) for bolting the mounting interface (200, 300, 400) in said longitudinal cavity (110, 120) in a direction transverse to the longitudinal direction (X-X),
**characterised in that** the resilient casing means (220, 320, 420) are formed by at least one resilient clip engaging with at least one bed provided in the longitudinal cavity.

2. The portable object (1, 2) according to the preceding claim, **characterised in that** said mounting interface (200, 300, 400) is configured to engage by sliding into said longitudinal cavity (110, 120) in said middle (21).

3. The portable object (1) according to any of the preceding claims, **characterised in that** the means (210) for receiving and securing one end (31) of the wristlet (30) are formed by two support plates (211, 212) spaced apart from each other by a distance enabling the end (31) of the wristlet (30) to be positioned between the two support plates (211, 212).

4. The portable object (1) according to the preceding claim, **characterised in that** said support plates (211, 212) have orifices (213) through which an organ for securing the wristlet (30) can be inserted.

5. The portable object (1) according to any of claims 3 to 4, **characterised in that** the end (31) of the wristlet (30) is stitched, soldered or overmoulded on the support plates (211, 212).

6. The portable object (2) according to any of claims 1 to 2, **characterised in that** the means (310, 410) for receiving and securing one end (31) of the wristlet (30) are formed by a slot (311, 411) receiving the end (31) of the wristlet (30) and by teeth (312) or reliefs (412) configured to be inserted and penetrate into the material of the wristlet (30) in order to ensure it is bolted.

7. The portable object (2) according to claim 6, **characterised in that** the teeth (312) or the reliefs (412) are arranged inside the slot (311, 411).

8. The portable object (2) according to any of claims 6 to 7, **characterised in that** the teeth (312) have different profiles and/or different orientations.

9. The portable object (1, 2) according to any of claims 6 to 7, **characterised in that** the slot (411) has, in the free position, an opening larger than the thickness of the end (31) of the wristlet (30).

10. The portable object (1, 2) according to claim 9, **characterised in that** the outer dimensions of the mounting interface (400) near the slot (411), in the free position, are greater than the inner dimensions of the longitudinal cavity, the mounting interface (400) being configured to elastically compress to reduce the opening of the slot (411) as it is inserted into the longitudinal cavity.

11. The portable object (1) according to any of claims 1 to 10, **characterised in that** the resilient casing means (220) are formed by two resilient clips (221, 222) located at the longitudinal ends of the mounting interface (200), the two resilient clips (221, 222) being configured to engage with two end beds (116, 117) in the longitudinal cavity (110).

12. The portable object (2) according to any of claims 1 to 10, **characterised in that** the resilient casing means (320, 420) are formed by a central resilient clip (321, 421) configured to engage with a central bed (126) in the longitudinal cavity (120).

13. The portable object (2) according to any of claims 1 to 12, **characterised in that** the resilient casing means (220, 320, 420) are configured to be reversible and to enable the axial position of the mounting interface (220, 320, 420) to be unbolted without damaging any of the constituent elements of the mounting interface (220, 320, 420).

14. The portable object (1, 2) according to any of claims 1 to 13, **characterised in that** the means (230, 330, 430) for bolting the mounting interface (200, 300, 400) in said longitudinal cavity (110, 120) in a direction transverse to the longitudinal direction (X-X) are formed by a bearing surface (224, 331, 332, 431, 432) engaging with an undercut portion or a complementary stop surface of the longitudinal cavity (110, 120).

15. The portable object (1, 2) according to any of claims 1 to 14 **characterised in that** the mounting interface (200, 300, 400) is made of polymer material or of metal material.

16. The portable object (1, 2) according to any of the preceding claims, **characterised in that** the middle (21) of the case (20) is made of thermoplastic, preferably of polyamide 11.

17. The portable object (1, 2) according to any of the preceding claims, **characterised in that** the longitudinal cavity (110, 120) is open so that the mounting interface (200, 300, 400) can be inserted from either a first end or a second end of the longitudinal cavity (110, 120).

18. The portable object (1, 2) according to any of the preceding claims, **characterised in that** the longitudinal cavities (110, 120) extend over two circular segments of the middle (21) located at 6 o'clock and at 12 o'clock.

19. The portable object (1, 2) according to any of the preceding claims, **characterised in that** the portable object is a wristwatch.
